# EUROPÄISCHE PATENTANMELDUNG

(11) **EP 2 623 206 A1**
(43) Veröffentlichungstag der Anmeldung: **07.08.2013**
(21) Anmeldenummer: 12153515.7
(22) Anmeldetag: 01.02.2012
(51) Int. Cl.: B04B 13/00, B04B 5/04

(54) **Zentrifuge**

(71) Anmelder: Baumer Electric AG, 8501 Frauenfeld (CH)
(72) Erfinder: Weigel, Michael, 88142 Wasserburg (DE)
(74) Vertreter: Strauss, Steffen

(57) **Zusammenfassung**

Zentrifuge (1) und Verfahren zum Betreiben der Zentrifuge (1), umfassend einen Rotor (2) mit wenigstens einem Trennraum (13) zur Aufnahme und Trennung eines Mediums (11), wobei der Trennraum (13) einer Rotationsbewegung des Rotors (2) folgt, wenigstens einen Sensor (8) zur Erfassung von wenigstens einer physikalischen Eigenschaft des Mediums während des Trennvorgangs, wobei der wenigstens eine Sensor (8) so in dem Trennraum (13) angeordnet ist, dass dieser beim Trennvorgang in unmittelbarem Kontakt zu dem Medium (11) steht und Mittel (10, 18) vorgesehen sind, die von dem wenigstens einen Sensor (8) erfassten physikalischen Eigenschaften des Mediums (11) drahtlos zu einer Sende- und Empfangseinheit (22) zu übertragen.

## Beschreibung

Die vorliegende Erfindung betrifft eine Zentrifuge gemäß dem Oberbegriff des Anspruches 1 und ein Verfahren zum Betreiben einer Zentrifuge gemäß dem Oberbegriff des Anspruches 11.

In vielen technischen Anwendungen werden Zentrifugen zum Trennen von Medien oder Gemischen eingesetzt. Aufgrund von Zentrifugalkräften können Medien oder Gemische mit Bestandteilen unterschiedlicher Dichte getrennt werden. Auch in der Medizintechnik, z. B. in der medizinischen Diagnostik und zur Gewinnung von Blutbestandteilen, werden Zentrifugen eingesetzt. Bei der Bestimmung des Hämatokritwertes, d. h. des Volumenanteils der Erythrozyten im Blut, wird die Zentrifugation als Referenzmethode eingesetzt. Darüber hinaus können auch in Waschvorgängen die roten Blutkörperchen von Plasmaresten getrennt werden.

Mit Zentrifugen bzw. Sedimentationszentrifugen können Mischungen von Bestandteilen mit unterschiedlichen Dichten entmischt und in getrennte Phasen getrennt werden. Zur Vermeidung einer unnötig langen Zentrifugierdauer ist es erforderlich, während des Zentrifugierens den Zeitpunkt festzustellen, wann eine ausreichende Trennung in die Bestandteile eingetreten ist.

In einem ersten Verfahren zur Bestimmung des Zeitpunktes wird empirisch die Zeitdauer für ein bestimmtes Gemisch bestimmt. Aufgrund von Abweichungen in der Zusammensetzung des Gemisches und unterschiedlichen Umgebungsbedingungen, z. B. Temperatur, kann die tatsächliche Zeit starken Schwankungen unterworfen sein, so dass die empirisch ermittelte Zeitdauer mit einem ausreichend großen Sicherheitszuschlag zu versehen ist. Dadurch ist ein Zentrifugieren über eine lange Zeitdauer erforderlich. Abweichend hiervon kann das Zentrifugieren von einer Person visuell überwacht werden, oder mit einer Probenentnahme überprüft werden, um bei einem ausreichenden Trennen das Zentrifugieren abzubrechen. Dies ist jedoch sehr aufwendig und teuer. Darüber hinaus ist es bekannt, mit optischen Systemen, beispielsweise der Bilderkennung oder einem Transmissionsspektrum, die Schichten oder Phasen der Trennung in einem Probenhalter zu erkennen. Derartige optische Systeme sind jedoch technisch aufwendig und teuer.

Die DE 41 26 341 C1 zeigt eine Separationseinrichtung zur Trennung von Blut in seine Bestandteile im Rahmen einer invivo Blutaufbereitung. Mit einem Sensor wird der Hämatokritwert des zugeführten Blutes fotoelektrisch oder mittels Leitfähigkeitsmessung ermittelt.

Die GB 1 517 874 zeigt eine kontinuierlich arbeitende Zentrifuge zur Trennung von Blut. Der Plasmaanteil und die roten und weißen Blutkörperchen werden mit Leitfähigkeit erfasst.

Die Aufgabe der vorliegenden Erfindung besteht deshalb darin, eine Zentrifuge und ein Verfahren zum Betreiben einer Zentrifuge zur Verfügung zu stellen, bei der der Trennvorgang des Mediums einfach und zuverlässig mit einem geringen technischen Aufwand erfasst werden kann.

Diese Aufgabe wird gelöst mit einer Zentrifuge, insbesondere Sedimentationszentrifuge, umfassend einen Rotor mit wenigstens einem Trennraum zur Aufnahme und Trennung eines Mediums, wobei der Trennraum einer Rotationsbewegung des Rotors folgt, wenigstens einen Sensor zur Erfassung von wenigstens einer physikalischen Eigenschaft des Mediums während des Trennvorgangs, wobei der wenigstens eine Sensor so in dem Trennraum angeordnet ist, dass dieser beim Trennvorgang in unmittelbarem Kontakt zu dem Medium steht und Mittel vorgesehen sind, die von dem wenigstens einen Sensor erfassten physikalischen Eigenschaften des Mediums drahtlos zu einer Sende- und Empfangseinheit zu übertragen.

Der wenigstens eine Sensor steht während des Trennvorgangs innerhalb des Trennraumes in unmittelbaren Kontakt zu dem Medium, so dass ein technisch sehr einfacher Sensor zur Erfassung von physikalischen Eigenschaften des Mediums eingesetzt werden kann. Die drahtlose Datenübertragung ist aufgrund der Rotationsbewegung des wenigstens einen Sensors wesentlich einfacher und preiswerter als eine Datenübertragung mit einer Datenleitung.

In einer weiteren Ausführungsform ist der wenigstens eine Trennraum von einem Trennbehälter, vorzugsweise einem Probenbehälter oder einem Reagenzglas, begrenzt. Hierbei kann der wenigstens eine Sensor innenseitig an einer Wandung des wenigstens einen Trennbehälters angeordnet sein. Alternativ oder ergänzend hierzu kann in vorteilhafter Weise der wenigstens eine Sensor an einer Hülle einer Kapsel innerhalb des wenigstens einen Trennraums angeordnet sein. Die Kapsel ist hierbei vorzugsweise frei in dem Trennraum bewegbar ausgeführt. Die Kapsel selbst kann fluiddicht ausgeführt sein.

In einer zusätzlichen Ausführungsform ist die Zentrifuge eine diskontinuierlich arbeitende Zentrifuge Bei einer kontinuierlich arbeitenden Zentrifuge ist im Allgemeinen in dem Rotor wenigstens ein Kanal als Trennraum vorhanden durch welchen das Medium kontinuierlich geleitet wird.
Die Sende- und Empfangseinheit beinhaltet eine
Auswerteeinheit, wobei die Auswerteeinheit vorzugsweise mit einer Steuereinheit und /oder einer Energieeinheit der Zentrifuge in Verbindung steht. Die Auswerteeinheit kann innerhalb oder außerhalb eines Gehäuses und/oder als separates Bauteil zu der übrigen Zentrifuge ausgebildet sein.

In einer ergänzenden Variante ist mit dem wenigstens einen Sensor eine chemische, insbesondere elektro-chemische, Reaktion erfassbar.

In einer zusätzlichen Ausgestaltung ist die wenigstens eine physikalische Eigenschaft des Mediums eine elektrische Leitfähigkeit, eine Impedanz, eine Permittivität oder eine viskose und/oder eine elastische Eigenschaft des Mediums. Zur Erfassung der elektrischen Leitfähigkeit des Mediums kann der Sensor als zwei Elektroden ausgeführt sein, mit denen Gleichstrom durch das Medium geleitet wird und somit die Leitfähigkeit des Mediums bestimmbar ist.

In einer weiteren Variante ist der wenigstens eine Sensor als ein Schwingungsgenerator und ein Schwingungsdetektor ausgebildet. Mit dem Schwingungsgenerator und dem Schwingungsdetektor können viskose und/oder elastische Eigenschaften des Mediums bestimmt werden.

In einer ergänzenden Ausführungsform sind die von dem wenigstens einen Sensor erfassten physikalischen Eigenschaften des Mediums drahtlos, insbesondere mit den Mitteln (10,18) einer Funkverbindung oder mit einer Induktion, von dem wenigstens einen Sensor zu der Sende- und Empfangseinheit übertragbar. Hierbei kann das Mittel zur drahtlosen Übertragung der wenigstens einen erfassten physikalischen Eigenschaft des Mediums in vorteilhafter Weise einen Transponder umfassen, welcher in elektrischer Wirkverbindung, mit dem wenigstens einen Sensor steht, so dass die von dem wenigstens einen Sensor erfassten physikalischen Eigenschaften des Mediums von dem Sensor drahtlos auf den Transponder und von diesem auf die Sende- und Empfangseinheit übertragbar sind und von dem Transponder vorzugsweise Daten von der Sende- und Empfangseinheit empfangbar sind. Der Transponder kann dabei vorzugsweise passiver Transponder ausgeführt sein.

Der Transponder ist im Allgemeinen mit wenigstens einer Daten- bzw. Stromleitung mit dem wenigstens einen Sensor verbunden. Die von dem wenigstens einen Sensor erfassten Daten können durch die Daten- bzw. Stromleitung zu dem Transponder geleitet werden und anschließend werden die Daten drahtlos von dem Transponder zu der Auswerteinheit geleitet. Dabei kann beispielsweise auch der durch die Elektroden geleitete Strom als Datum aufgefasst werden.

Dadurch können die Daten aufgrund des rotierenden wenigstens einen Sensors besonders einfach zu einer stationären Auswerteinheit geleitet werden. Die Auswerteeinheit, welche im Allgemeinen auch als Steuerungseinheit fungiert kann ab einem vorgegebenen Schwellenwert der Daten oder einem vorgegebenen anderen Kriterium den Trennvorgang beenden.

In einer weiteren Ausführungsform umfasst der Transponder und/oder die Sende- und Empfangseinheit einen Energiespeicher und/oder einen Mikrocontroller und vorzugsweise umfasst die Zentrifuge, insbesondere an dem Rotor oder Trennbehälter angeordnet, eine Antenne und die Antenne steht in Wirkverbindung, insbesondere in elektrischer Verbindung, mit dem Transponder. Der Energiespeicher ist z. B. eine Batterie oder ein Kondensator, so dass der Transponder ein aktiver Transponder ist. Mikrocontroller ist ein Rechner und kann Signale oder Daten auswerten.

Zweckmäßig umfassen die Steuereinheit und/oder die Auswerteeinheit einen Rechner und vorzugsweise einen Datenspeicher.

In einer weiteren Ausführungsform ist der Transponder innerhalb der Kapsel angeordnet. Der Sensor ist hierbei außenseitig an der Hülle der Kapsel vorgesehen. Die Kapsel kann somit auf einfache Weise in den Trennbehälter eingelegt werden.

Ferner kann der Transponder und die Sende- und Empfangseinheit jeweils eine Antenne zur drahtlosen Übertragung von Daten umfassen, wobei die Antenne der Sende- und Empfangseinheit vorzugsweise an dem Rotor angeordnet ist.

Die Zentrifuge kann eine Zentrifuge zum Trennen von Blut sein.

Von der Zentrifuge ist ferner ein in dieser Schutzrechtsanmeldung beschriebenes Verfahren ausführbar. Das erfindungsgemässe Verfahren zum Betreiben der Zentrifuge umfasst die folgenden Verfahrensschritte:
- Einbringen eines zu trennenden Mediums in wenigstens einen Trennraum der Zentrifuge,
- Rotieren des Trennraumes, so dass auf das Medium eine Zentrifugalkraft aufgebracht wird, und dadurch das Medium in seine Bestandteile getrennt wird,
- Erfassen wenigstens einer physikalischen Eigenschaft des Mediums während des Trennvorgangs mit wenigstens einem Sensor, wobei der wenigstenseine Sensor dabei in unmittelbarem Kontakt zu dem Medium steht;
- Übertragen der von dem wenigstens einen Sensor erfassten wenigstens einen physikalischen
   Eigenschaft des Mediums zu einer Sende- und Empfangseinheit, wobei die Übertragung drahtlos erfolgt.

Zweckmäßig wird eine Übertragen der von dem wenigstens einen Sensor erfassten wenigstens einen physikalischen Eigenschaft des Mediums während des Trennvorgangs erfolgen.

Der Trennvorgang kann bei Erreichung eines vorherbestimmten Kriteriums, vorzugsweise eines Schwellwertes einer von dem wenigstens einen Sensor erfassten wenigstens einen physikalischen Eigenschaft des Mediums, abgebrochen werden.

In vorteilhafter Weise werden die Daten von dem wenigstens einen Sensor auf einen Transponder, insbesondere mit wenigstens einer elektrischen Leitung, übertragen und die Daten werden von dem Transponder drahtlos, vorzugsweise mittels einer Funkverbindung oder mittels einer Induktion, auf eine Sende- und Empfangseinheit übertragen und vorzugsweise von dem Transponder Daten von der Sende- und Empfangseinheit empfangen.

In einer ergänzenden Variante wird der Transponder und vorzugsweise der Sensor drahtlos mit Energie versorgt. Dies erfolgt vorzugsweise von der Energieeinheit der Zentrifuge.

Bei dem Trennvorgang wird das Medium, insbesondere Blut, diskontinuierlich in wenigstens einem Trennbehälter, beispielsweise einem Probenbehälter oder Reagenzglas, abgetrennt, so dass das Medium zuerst in den wenigstens einen Trennbehälter eingebracht wird. Anschließend wird der Trennbehälter in eine Rotationsbewegung versetzt, so dass auf das Medium in dem Trennbehälter eine Zentrifugalkraft aufgebracht wird und dadurch das Medium in seine Bestandteile unterschiedlicher Dichte getrennt wird.

Im Nachfolgenden werden Ausführungsbeispiele der Erfindung unter Bezugnahme auf die beigefügten Zeichnungen näher beschrieben. Es zeigt:
- Fig. 1: eine stark vereinfachte Darstellung einer Zentrifuge,
- Fig. 2: einen Längsschnitt einer Kapsel mit Sensoren und einem Transponder,
- Fig. 3: einen Längsschnitt eines Trennbehälters in einem ersten Ausführungsbeispiel der Zentrifuge gemäß Fig. 1 und
- Fig. 4: einen Längsschnitt des Trennbehälters in einem zweiten Ausführungsbeispiel der Zentrifuge gemäß Fig. 1.

In Fig. 1 ist eine diskontinuierlich arbeitende Zentrifuge 1 dargestellt. Die Zentrifuge 1 kann z. B. zum Trennen von Blut eingesetzt werden. Ein Rotor 2 mit einer nicht dargestellten Lagerung wird von einem als Elektromotor 5 ausgebildeten Motor 4 in eine Rotationsbewegung versetzt. Dabei ist der Rotor 2 mit einer Welle 3 mit dem Elektromotor 5 mechanisch verbunden. An dem Rotor 2 sind mehrere als Probenbehälter 15 ausgebildete Trennbehälter 14 befestigt. Eine Wandung 16 der Probenbehälter 15 begrenzt somit einen Trennraum 13. Innerhalb des Trennraumes 13 ist Blut 12 als ein zu trennende Medium 11 aufbewahrt. Der Elektromotor 5 ist an einer Bodenplatte 7 als Fuß befestigt und der Elektromotor 5, die Welle 3, der Rotor 2 und die Probenbehälter 15 sind von einem Gehäuse 6 umgeben. Zum Entnehmen der Probenbehälter 15 vor und nach dem Trennvorgang kann das Gehäuse 6 von der Bodenplatte 7 abgenommen werden.

Vor dem Trennvorgang sind somit zuerst die leeren Probenbehälter 15 mit Blut 12 aufzufüllen oder die bereits befüllten Probenbehälter 15 in die Zentrifuge einzusetzen. Anschließend wird der Elektromotor 5 eingeschaltet, d. h. die Probenbehälter 15 werden in eine Rotationsbewegung versetzt, so dass auf das Blut 12 eine große Zentrifugalkraft wirkt. Dadurch wird das Blut in seine Bestandteile, z. B. Plasma, Hämatokrit und einer wässrigen Lösung getrennt. Die Bestandteile des Blutes 12 weisen unterschiedliche physikalische Eigenschaften auf. Darüber hinaus weist ein nicht getrenntes, gemischtes Blut andere physikalische Eigenschaften auf, als die separierten Bestandteile des Blutes.

In Fig. 2 und 3 ist ein erstes Ausführungsbeispiel der Sensoren 8 bzw. des Probenbehälters 15 dargestellt. Ein Transponder 10 ist von einer Hülle 19 einer Kapsel 20 fluiddicht umhüllt. Die Hülle 19 besteht aus einem chemisch inerten Material, beispielsweise aus Glas. Die Kapsel 20 weist die Form eines Ellipsoids oder einer Kugel (nicht dargestellt) auf. Außenseitig an der Kapsel 20 sind vier Elektroden 9 als Sensoren 8 befestigt. Die Elektroden 9 weisen außenseitig eine Beschichtung aus einem chemisch intertem Material, beispielsweise Gold auf. Die Elektroden 9 sind mit Daten- und Stromleitungen 17 mit dem Transponder 10 elektrisch verbunden. Außerhalb des Gehäuses 6 ist eine Auswerteinheit 21 angeordnet, die auch als Sende- und Empfangseinheit 22, als Steuereinheit 23 und als Energieeinheit 24 fungiert. Die elektrische Energie zum Betrieb des Transponders 10 und der Elektroden 9 wird von einem von der Sende- und Empfangseinheit 22 sowie der Energieeinheit 24 ausgesendetem elektromagnetischem Feld auf den Transponder 10 übertragen. Innerhalb der Hülle 19 sind Antennen 18 eingeschlossen, die in Verbindung mit dem Transponder 10 stehen. Zur Anpassung an unterschiedliche Messbedingungen kann der Transponder 10 einzelne der vier Elektroden 9 zu- und abschalten.

In den mit Blut 12 gefüllten Probenbehälter 15 wird die Kapsel 20 eingelegt. Mit den Elektroden 9 kann als physikalischer Eigenschaft des Blutes 12 die elektrische Leitfähigkeit des Blutes 12 gemessen werden, da die Elektroden 12 in unmittelbaren Kontakt zu dem Blut 12 stehen. Mit der elektrischen Leitfähigkeit kann der Hämatokritwert bzw. die Konzentration an Hämatokrit im Blut 12 bestimmt werden. Während des Trennvorgangs bilden sich in dem Trennraum 13 unterschiedliche Schichten bzw. Phasen der Bestandteile des Blutes 12 aus, deren Trennlinien in Fig. 3 mit strichlierten Linien angedeutet sind. Die von den Elektroden 9 während des Trennvorgangs erfasste elektrische Leitfähigkeit oder Impedanz des Blutes 12 wird von dem Transponder 10 aufgrund der an den Elektroden 9 anliegenden Spannung und des durch die Elektroden 9 fließenden Stromes als Datensignal an die Sende- und Empfangseinheit 22 gesendet. Die Übertragung des Datensignals von dem Transponder 10 erfolgt mit den Antennen 18 mittels Funk auf die Sende- und Empfangseinheit 22. Die Auswerteeinheit 21 wertet diese Datensignale aus. Ab einem vorgegebenen Schwellenwert der elektrischen Leitfähigkeit des Blutes 12 wird der Trennvorgang von der Steuereinheit 23 der Zentrifuge 1 abgebrochen. Der Schwellenwert ist in der Auswerteeinheit 21 gespeichert und kann mittels nicht dargestellter Eingabeorgane, beispielsweise Tasten und einem Bildschirm, eingegeben und verändert werden. Dabei ist der Schwellenwert so eingegeben, dass der Trennvorgang bei einem ausreichenden Trennen der Bestandteile des Blutes 12 abgebrochen wird. Die Steuereinheit 23 ist mit nicht in Fig. 1 dargestellten Strom- und Steuerleitungen mit dem Elektromotor 5 verbunden und kann den Elektromotor 5 ein- und ausschalten und die Drehzahl des Elektromotors 5 steuern und/oder regeln.

In Fig. 4 ist ein zweites Ausführungsbeispiel des Transponders 10 und der Sensoren 9 dargestellt. Im Nachfolgenden werden im Wesentlichen nur die Unterschiede zu dem ersten Ausführungsbeispiel gemäß Fig. 2 und 3 beschrieben. Der Transponder 10, die Antenne 18 und die Daten- und Stromleitungen 17 sind in die Wandung 16 des Trennbehälters 14 eingebracht. Innenseitig an dem Trennbehälter 14 sind acht Elektroden 5 befestigt, die mit den Daten- und Stromleitungen 17 mit dem Transponder 10 verbunden sind. Dadurch kann die elektrische Leitfähigkeit des Blutes 12 auch in vier unterschiedlichen Schichten und Phasen des in seine Bestandteile getrennten Blutes 12 erfasst werden. Für die unterschiedlichen Schichten sind dabei in der Auswerteeinheit 21 unterschiedliche Schwellenwerte der Leitfähigkeit hinterlegt oder gespeichert und beim Erreichen eines oder mehrerer der Schwellenwerte für die unterschiedlichen Schichten wird der Trennvorgang von der Steuereinheit 23 abgebrochen.

In einem weiteren nicht dargestellten Ausführungsbeispiel ist die Sende- und Empfangseinheit 22 nicht stationär in die Auswerte- und Steuereinheit 21, 23 integriert, sondern ist an dem Rotor 2 angeordnet, so dass die Sende- und Empfangseinheit 22 die Rotationsbewegung mit ausführt. Die Sende- und Empfangseinheit 22 ist hierzu mit einem Energiespeicher versehen und die Energie für die Sende- und Empfangseinheit 22 wird drahtlos, beispielsweise mit Funkt oder elektrischer Induktion, von der Energieeinheit 24 auf die Sende- und Empfangseinheit 22 übertragen.

Insgesamt betrachtet sind mit der erfindungsgemäßen Zentrifuge 1 und dem erfindungsgemäßen Verfahren zum Betreiben der Zentrifuge 1 wesentliche Vorteile verbunden.

Der Prozessfortschritt des Trennvorgangs kann technisch einfach mit einer elektrischen Leitfähigkeitsmessung während des Trennvorgangs bestimmt werden, so dass dadurch bei ausreichender Trennung der Bestandteile des Blutes 12 der Trennvorgang beendet werden kann. Damit können unnötig lange Zentrifugiervorgänge vermieden werden.

Ferner kann der Trennvorgang technisch zuverlässig erfasst werden.

## Patentansprüche

1. Zentrifuge (1), umfassend einen Rotor (2) mit wenigstens einem Trennraum (13) zur Aufnahme und Trennung eines Mediums (11), wobei der Trennraum (13) einer Rotationsbewegung des Rotors (2) folgt, wenigstens einen Sensor (8) zur Erfassung von wenigstens einer physikalischen Eigenschaft des Mediums während des Trennvorgangs, wobei der wenigstens eine Sensor (8) so in dem Trennraum (13) angeordnet ist, dass dieser beim Trennvorgang in unmittelbarem Kontakt zu dem Medium (11) steht und Mittel (10, 18) vorgesehen sind, die von dem wenigstens einen Sensor (8) erfassten physikalischen Eigenschaften des Mediums (11) drahtlos zu einer Sende- und Empfangseinheit (22) zu übertragen.

2. Zentrifuge nach Anspruch 1, **dadurch gekennzeichnet, dass** der wenigstens eine Trennraum (13) von einem Trennbehälter (14), vorzugsweise einem Probenbehälter (15) oder einem Reagenzglas, begrenzt ist,

3. Zentrifuge nach Anspruch 2, **dadurch gekennzeichnet, dass** der wenigstens eine Sensor (8) innenseitig an einer Wandung (16) des wenigstens einen Trennbehälters (14) angeordnet ist.

4. Zentrifuge nach einem der vorhergehenden Ansprüche,
**dadurch gekennzeichnet, dass** der wenigstens eine Sensor (8) an einer vorzugsweise fluiddichten, Hülle (19) einer Kapsel (20) innerhalb des wenigstens eine Trennraums (13) angeordnet ist, wobei die Kapsel vorzugsweise frei in dem Trennraum (13) bewegbar ist.

5. Zentrifuge nach Anspruch 1, **dadurch gekennzeichnet, dass** die Sende- und Empfangseinheit (22) eine Auswerteeinheit (21) beinhaltet und die Auswerteeinheit (21) vorzugsweise mit einer Steuereinheit (23) und /oder eine Energieeinheit (24) der Zentrifuge (1) in Verbindung steht.

6. Zentrifuge nach einem der vorhergehenden Ansprüche,
**dadurch gekennzeichnet, dass** die wenigstens eine physikalische Eigenschaft des Mediums (11) eine elektrische Leitfähigkeit, eine Impedanz, eine Permittivität oder eine viskose und/oder eine elastische Eigenschaft des Mediums (11) ist.

7. Zentrifuge nach einem oder mehreren der vorhergehenden Ansprüche, **dadurch gekennzeichnet, dass** von dem wenigstens einen Sensor (8) erfassten physikalischen Eigenschaften des Mediums (11) drahtlos, insbesondere mit den Mitteln (10,18) einer Funkverbindung oder mit einer Induktion, von dem wenigstens einen Sensor (8) zu der Sende- und Empfangseinheit (22) übertragbar sind.

8. Zentrifuge nach einem der vorhergehenden Ansprüche,
**dadurch gekennzeichnet, dass** das Mittel (10, 18) zur drahtlosen Übertragung der wenigstens einen erfassten physikalischen Eigenschaft des Mediums (11) einen, vorzugsweise passiven, Transponder (10) umfasst, welcher in elektrischer Wirkverbindung, mit dem wenigstens einen Sensor (8) steht, so dass die von dem wenigstens einen Sensor (8) erfassten physikalischen Eigenschaften des Mediums (11) von dem Sensor (8) drahtlos auf den Transponder (10) und von diesem auf die Sende- und Empfangseinheit (22) übertragbar sind und von dem Transponder (10) vorzugsweise Daten von der Sende- und Empfangseinheit (22) empfangbar sind.

9. Zentrifuge nach den Ansprüchen 4 und 8, **dadurch gekennzeichnet, dass** der Transponder (10) innerhalb der Kapsel (20) angeordnet ist.

10. Zentrifuge nach Anspruch 8 oder 9,**dadurch gekennzeichnet, dass** der Transponder (10) und die Sende- und Empfangseinheit (22) jeweils eine Antenne (18) zur drahtlosen Übertragung von Daten umfasst, wobei die Antenne (18) der Sende- und Empfangseinheit (22) vorzugsweise an dem Rotor (2) angeordnet ist

11. Verfahren zum Betreiben einer Zentrifuge (1) mit den Schritten:
- Einbringen eines zu trennenden Mediums (11) in wenigstens einen Trennraum (13) der Zentrifuge (1),
- Rotieren des Trennraumes (13), so dass auf das Medium (11) eine Zentrifugalkraft aufgebracht wird, und dadurch das Medium (11) in seine Bestandteile getrennt wird,
- Erfassen wenigstens einer physikalischen Eigenschaft des Mediums (11) während des Trennvorgangs mit wenigstens einem Sensor (8), wobei der wenigstens eine Sensor (8) dabei in unmittelbarem Kontakt zu dem Medium (11) steht;
- Übertragen der von dem wenigstens einen Sensor (8) erfassten wenigstens einen physikalischen Eigenschaft des Mediums (11) zu einer Sende- und Empfangseinheit 22), wobei die Übertragung drahtlos erfolgt.

12. Verfahren nach Anspruch 11, **dadurch gekennzeichnet, dass** eine Übertragen der von dem wenigstens einen Sensor (8) erfassten wenigstens einen physikalischen Eigenschaft des Mediums (11) während des Trennvorgangs erfolgt.

13. Verfahren nach Anspruch 11 oder 12, **dadurch gekennzeichnet, dass** der Trennvorganges bei Erreichung eines vorherbestimmten Kriteriums, vorzugsweise eines Schwellwertes einer von dem wenigstens einen Sensor (8) erfassten wenigstens einen physikalischen Eigenschaft des Mediums (11), abgebrochen wird.

14. Verfahren nach einem oder mehreren der Ansprüche 11 bis 13, **dadurch gekennzeichnet, dass** die Daten von dem wenigstens einen Sensor (8) auf einen Transponder (10), insbesondere mit wenigstens einer elektrischen Leitung (17), übertragen werden und die Daten von dem Transponder (10) drahtlos, vorzugsweise mittels einer Funkverbindung oder mittels einer Induktion, auf eine Sende- und Empfangseinheit (22) übertragen werden und vorzugsweise von dem Transponder (10) Daten von der Sende- und Empfangseinheit (22) empfangen werden.

15. Verfahren nach einem oder mehreren der Ansprüche 11 bis 14, **dadurch gekennzeichnet, dass** der Transponder (10) und vorzugsweise der Sensor (8) drahtlos mit Energie versorgt wird, vorzugsweise von der Energieeinheit (24) der Zentrifuge (1).
